# EUROPÄISCHE PATENTSCHRIFT

(11) **EP 0 509 106 B1**
(45) Veröffentlichungstag und Bekanntmachung des Hinweises auf die Patenterteilung: **28.10.1992**
(21) Anmeldenummer: 91105120.9
(22) Anmeldetag: 30.03.1991
(51) Int. Cl.: F21L 17/00

(54) **Fackel**
Flare
Torche

(43) Veröffentlichungstag der Anmeldung: 21.10.1992
(73) Patentinhaber: CONSTRADE AG, FL-9490 Vaduz (LI)
(72) Erfinder:
(74) Vertreter: Fleck, Thomas, Dr. Dipl.-Chem.

(56) Entgegenhaltungen:
- DE-C- 15 771
- GB-A- 17 209
- GB-A- 782 220
- GB-A- 1 238 214

## Beschreibung

Die vorliegende Erfindung betrifft eine Fackel oder kerze nach dem Oberbegriff des Anspruchs 1.

Derartige Fackeln sind im Stand der Technik in unterschiedlichen Ausführungsformen bekannt.
Diese weisen jedoch stets vom Benutzer als sehr negativ empfundene Eigenschaften auf.

Nämlich erstens das starke Abtropfen und Abfließen des durch die Flamme verflüssigten Paraffins und als Endergebnis das über dem Boden oder den Pflanzen verteilte und wieder erstarrte Paraffin. Die Entfernung der Verschmutzung ist mühsam und zeitraubend.
Zweitens führt dies so gestörte Brennverhalten zwangsläufig zu einer erheblichen Verkürzung der Brennzeit durch Fortfall des ungenutzt abfließenden Paraffins.
Drittens funktioniert der häufig aus Baumwolle bestehende Docht selbst bei nur geringer Zugluftbewegung und dergleichen schon nicht.

Der vorliegenden Erfindung liegt deshalb die Aufgabe zugrunde, die eingangs erwähnte Fackel oder kerze derart zu verbessern, daß sie die geschilderten Nachteile mit Sicherheit vermeidet, d.h. eine Fackel geschaffen wird, die ein ungestörtes, sicheres Brennverhalten mit langer Brennzeit aufweist, ohne daß verflüssigtes Paraffin die Flamme erstickt oder den Boden verunreinigt.

Diese Aufgabe wird überrasghenderweise durch die im Anspruch 1 gekennzeichnete Fackel oder kerze gelöst. Die Erfindung setzt also eine feuerhemmende Wendel ein, die schraubenförmig um den ummantelten Brennkörper herumgeführt ist. Diese sorgt dafür, daß ein geregelter Abbrand stattfindet, bei welchem auch der einseitige Abbrand eingeschränkt ist. Es dürfte einleuchten, daß im Bereich der Wendel der Abbrand gehemmt ist, während der ebenfalls schraubenförmig vorgesehene Zwischenraum für den Fortgang des Abbrandes sorgt, da er nicht von der feuerhemmenden Wendel abgedeckt ist.

Vorteilhafterweise besteht die Wendel aus Packpapier, das mit Natrium- und/oder Kaliumsilikat getränkt ist. Beide sog. Löschmittel sorgen für ein gutes Haften am ummantelten Brennkörper. Andere Chemikalien sind jedoch auch für den Fachmann denkbar.

Für den Fall, daß die Steigung der Wendel gleichbleibend ist und der Zwischenraum in axialer Sicht gleich bleibt, d.h. die einzelnen Wickel der Wendel einen gleichen Abstand voneinander aufweisen, ist ein gleichmäßiger Abbrand sichergestellt. Verändert man demgegenüber den Zwischenraum bzw. den Abstand zwischen den einzelnen Wickeln der Wendel durch Veränderung der Steigung, so läßt sich die Abbranddauer verringern bzw. steigern.

Weitere Vorteile und Merkmale gehen aus den vorstehenden Unteransprüchen hervor, die auch gemeinsam mit dem Hauptanspruch von erfinderischer Bedeutung sein können.

Im folgenden wird ein besonderes Ausführungsbeispiel der vorliegenden Erfindung anhand der Zeichnung näher erläutert.

Es zeigt:
Fig. 1 eine schematische Querschnittsansicht einer erfindungsgemäßen Fackel

Die Fackel nach der Erfindung ist allgemein mit 10 bezeichnet. In dieser bevorzugten Ausführungsform weist sie die Form eines an sich bekannten Streichholzes auf. Sie besitzt eine Länge von 60 cm, bei einem quadratischen Querschnitt des Brennkörpers von 32 x 32 mm. Die Zierhülle 22 ist holzfarben und besteht aus Karton, der über dem mit einer Wendel 14 und mit Mantel 12 versehenen Brennkörper angeordnet ist. Die Zierhülle 22 folgt dem geregelten Abbrand des quadratischen Brennkörpers. Am oberen Ende des Brennkörpers ist ein in etwa runder, roter Zündkopf 18 vorgesehen, der aus einem Gemisch von Sägemehl und Paraffin, sowie einigen paraffingetränkten Dochten 20 am oberen Kopfteil besteht, die ein Anzünden des Zündkopfes 18 erleichtern sollen. Die Anordnung der Dochte 20 im oberen Bereich soll ein gleichmäßiges Verteilen der Flamme nach allen Seiten hin bewirken. Ein Abtropfen von Paraffin aus dem Zündkopf 18 konnte bei Versuchen nicht beobachtet werden.

Den Abschluß bilden am unteren Ende der Fackel 10 ein eingeklebter Betonklotz 24, der eine untere längliche Ausnehmung bzw. Bohrung 26 aufweist. In diese Bohrung kann ein nicht gezeigter Holzstab eingesetzt werden, der an seinem außenliegenden Ende angespitzt ist, so daß er sich einfach in das Erdreich etc. einbringen läßt. Der Betonklotz 24 beendet den Abbrand der Fackel.

Es dürfte einleuchten, daß andere Größen, Formen und Farben sich für eine erfindungsgemäße Fackel ebenfalls eignen.

## Patentansprüche

1. Fackel (10) oder kerze mit einem Brennkörper aus Paraffin und einem als Docht dienenden Mantel (12) aus Papier, gekennzeichnet durch eine feuerhemmende Wendel (14), die schraubenförmig derart um den unmantelten Brennkörper gelegt ist, daß ein schraubenförmiger Zwischenraum (16) entsteht.

2. Fackel oder kerze nach Anspruch 1, dadurch gekennzeichnet, daß die Wenkel (14) aus Packpapier besteht, das mit Natrium- und/oder Kaliumsilikat getränkt ist.

3. Fackel oder kerze nach Anspruch 1, dadurch gekennzeichnet, daß die Steigung der Wenkel (14) gleichbleibend ist oder sich über die Länge der Fackel (10) verändert.

4. Fackel oder kerze nach Anspruch 1, gekennzeichnet durch einen Zündkopf (18), bestehend aus einem Gemisch von Sägemehl und Paraffin, sowie einigen paraffingetränkten Dochten (20) am Zündkopf (18).

5. Fackel oder kerze nach einem oder mehreren der vorstehenden Ansprüche 1 bis 5, dadurch gekennzeichnet, daß der Paraffin-Brennkörper einen runden oder quadratischen Querschnitt aufweist.

6. Fackel oder kerze nach Anspruch 1 bis 5, dadurch gekennzeichnet, daß der Mantel (12) aus Well- und/oder Kartonagen-papier besteht.

7. Fackel oder kerze nach Anspruch 1 bis 6, dadurch gekennzeichnet, daß der mit Mantel (12) und Wendel (14) versehene Brennkörper von einer Zierhülle (22) umgeben ist.

8. Fackel oder kerze nach Anspruch 1 bis 7, dadurch gekennzeichnet, daß am unteren Ende der Fackel (10) ein Betonklotz (24) mit einer Bohrung (20) eingeklebt ist, in die ein Holzstab einsetzbar ist.

9. Fackel oder kerze nach Anspruch 8, dadurch gekennzeichnet, daß der Holzstab an seinem außen liegenden Ende angespitzt ist.

10. Fackel oder kerze nach Anspruch 1 bis 9, dadurch gekennzeichnet, daß der Brennkörper eine Länge zwischen 40 und 80 cm, insbesondere 60 cm, aufweist und der quadratische Querschnitt des Brennkörpers zwischen 20 x 20 und 40 x 40 cm liegt, insbesondere 32 x 32 mm, wobei die Form eines an sich bekannten Streichholzes vorgesehen ist.

11. Fackel oder kerze nach Anspruch 1, dadurch gekennzeichnet, daß die feuerhemmende Wendel (14) auf den Mantel aufgedruckt ist.

## Claims

1. Torch (10)or candle with a burning body formed from paraffin and a paper jacket (12) serving as the wick, characterized by a fire retarding coil (14), which is placed helically around the sheathed burning body in such a way that a helical gap (16) is formed.

2. Torch or candle according to claim 1, characterized in that the coil (14) is made from wrapping paper, which is impregnated with sodium and/or potassium silicate.

3. Torch or candle according to claim 1, characterized in that the pitch of the coil (14) is constant or changes over the length of the torch (10).

4. Torch or candle according to claim 1, characterized by an igniting head (18) comprising a mixture of sawdust and paraffin, as well as a certain number of paraffin-impregnated wicks (20) on the igniting head (18).

5. Torch or candle according to one or more of the preceding claims, 1 to 5, characterized in that the paraffin burning body has a circular or square cross-section.

6. Torch or candle according to claims 1 to 5, characterized in that the jacket (12) is made from corrugated paper and/or paper board.

7. Torch or candle according to claims 1 to 6, characterized in that the burning body provided with the jacket (12) and the coil (14) is surrounded by a decorative sleeve (22).

8. Torch or candle according to claims 1 to 7, characterized in that at the lower end of the torch (10) is bonded in a concrete block (24) with a bore (20), in which can be inserted a wooden bar.

9. Torch or candle according to claim 8, characterized in that the outer end of the wooden bar is pointed.

10. Torch or candle according to claims 1 to 9, characterized in that the burning body has a length between 40 and 80 cm, particularly 60 cm and the square cross-section of the burning body is between 20 x 20 and 40 x 40 cm, particularly 32 x 32 cm, the shape being that of a per se known match.

11. Torch or candle according to claim 1, characterized in that the fire retarding coil (14) is pressed onto the jacket.

## Revendications

1. Torche (10) ou bougie avec un corps combustible en paraffine et une enveloppe (12) en papier servant de mèche, **caractérisée par** une spirale coupe-feu (14) qui est mise en forme de spirale autour du corps combustible enveloppé de telle manière qu'il y a formation d'un espace intermédiaire en forme de spirale.

2. Torche ou bougie selon la revendication 1, **caractérisée en ce** que la spirale (14) est en papier d'emballage imbibé de silicate de sodium et/ou de silicate de potassium.

3. Torche ou bougie selon la revendication 1, **caractérisée en ce** que la pente de la spirale (14) est constante ou qu'elle varie sur la longueur de la torche (10).

4. Torche ou bougie selon la revendication 1, **caractérisée par** une tête d'allumage (18) composée d'un mélange de sciure de bois et de paraffine ainsi que de quelques mèches (20) imbibées de paraffine sur la tête d'allumage (18).

5. Torche ou bougie selon l'une ou plusieurs des revendications précédentes, **caractérisée en ce** que le corps combustible en paraffine présente une section ronde ou carrée.

6. Torche ou bougie selon les revendications 1 à 5, **caractérisée en ce** que l'enveloppe (12) est en papier ondulé et/ou en carton pour cartonnage.

7. Torche ou bougie selon les revendications 1 à 6, **caractérisée en ce** que le corps combustible pourvu de l'enveloppe (12) et de la spirale (14) est entouré par une enveloppe fantaisie (22).

8. Torche ou bougie selon les revendications 1 à 7, **caractérisée en ce** qu'un block de béton (24) avec une forure (20), dans laquelle une baguette de bois peut être mise en place, est collé à l'extrémité inférieure de la torche (10).

9. Torche ou bougie selon la revendication 8, **caractérisée en ce** que la baguette de bois est affilée à l'extrémité située vers l'extérieur.

10. Torche ou bougie selon les revendications 1 à 9, **caractérisée en ce** que le corps combustible présente une longueur entre 40 et 80 cm, en particulier 60 cm et que la section carrée du corps combustible est entre 20 x 20 et 40 x 40 mm, en particulier de 32 x 32 mm, la forme d'une allumette connue en soi étant prévue.

11. Torche ou bougie selon la revendication 1, **caractérisée en ce** que la spirale coupe-feu (14) est empreinte sur l'enveloppe.
